# EUROPÄISCHE PATENTSCHRIFT

(11) **EP 1 434 026 B1**
(45) Veröffentlichungstag und Bekanntmachung des Hinweises auf die Patenterteilung: **02.03.2005**
(21) Anmeldenummer: 03004761.7
(22) Anmeldetag: 05.03.2003
(51) Int. Cl.: F42B 6/08

(54) **Pfeilspitze und Verfahren zu deren Befestigung**
Arrow head and method for affixing it
Pointe de flèche et méthode pour sa fixation

(30) Priorität: 17.05.2002 DE 20207752 U; 14.08.2002 DE 10237260
(43) Veröffentlichungstag der Anmeldung: 30.06.2004
(73) Patentinhaber: Gebr. Kümmerle GmbH, 79618 Rheinfelden - Minseln (DE)
(72) Erfinder: Kümmerle, Berthold, 79618 Rheinfelden (DE)
(74) Vertreter: Patentanwälte Westphal, Mussgnug & Partner

(56) Entgegenhaltungen:
- DE-A- 4 007 810
- DE-U- 29 711 254
- US-A- 3 910 579

## Beschreibung

Die Erfindung betrifft eine Pfeilspitze gemäß dem Oberbegriff des Anspruchs 1.

Beim Bogensport werden u.a. Pfeile verwendet, die in der Regel als ein zylindrischer Holzstab hergestellt sind, auf dessen Ende eine Pfeilspitze in Form eines aufsteckbaren oder aufschraubbaren Aufsatzes befestigt wird. Die Pfeilspitze besteht dabei in der Regel aus Metall, wie Stahl, Messing, Aluminium oder Edelstahl.

Aus dem Stand der Technik ist es bekannt, dass der Pfeilspitzenaufsatz eine konusförmige Bohrung aufweist, in die das Schaftende des Holzstabs eingeführt wird. Dabei ist es zwangsläufig erforderlich dass das zylindrische Schaftende des Pfeilkörpers vorbearbeitet wird, um eine korrespondierende Konusform aufzuweisen. Hierfür kommt in der Regel ein für derartige Zwecke speziell vorgesehener Spitzer-Mechanismus zur Anwendung.

Ein derartiger Verbindungsmechanismus, bei dem das konische Schaftende des Holzstabes quasi aufgepresst und mittels eines Klebers befestigt werden muss, ist mit dem Nachteil behaftet, dass sich die Verbindung bereits nach wenigen Anwendungen löst, da sie insbesondere beim Herausziehen aus einem Zielkissen keinen stärkeren Zugkräften widerstehen kann. Darüber hinaus führt die Verwendung von Leim zu einer Abweichung in der für eine zufriedenstellende Treffsicherheit notwendigen Koaxialität zwischen dem Pfeilspitzenaufsatz und dem aus Holz bestehenden Pfeilkörper.

Zu diesem Zweck ist es aus dem Stand der Technik, beispielsweise aus der DE 297 11 254 U1, bekannt, die konusförmige Bohrung mit einem zusätzlichen selbstschneidenden Innengewinde zu versehen, in welches das entsprechend konusförmige Schaftende des Holzstabs eingedreht werden kann.

Diese Lösung ist jedoch immer noch mit dem Nachteil behaftet, dass die zur Anwendung kommende Konusform in ihrer Zentriertheit erheblich von der exakten Passführung zwischen dem Schaftdurchmesser des Pfeilkörpers und einem hierzu verwendeten Standardspitzer abhängig ist, was sich durchaus auf die Zielgenauigkeit auswirken kann. Darüber hinaus ist es aus der Praxis hinlänglich bekannt, dass auch bei dieser Verbindungslösung für eine zufriedenstellende endgültige Befestigung der Pfeilspitze mit etwas Leim nachgeholfen werden muss. Es ließ sich bisher nicht vermeiden, dass sich bei mehrmaligem Auftreffen des Pfeils auf einen harten Gegenstand die Verbindung durch den Schlag löst.

Wird nun der im Ziel steckende Pfeilspitzenaufsatz, der nach dem vorgenannten Stand der Technik ein konisches Rechtsgewinde aufweist, zum Entfernen wenige Umdrehungen nach links gedreht, tritt bereits der Effekt in Erscheinung, dass die Gewindeflanken dieses Rechtsgewindes kein Material am Holzstab mehr greifen können und sich demzufolge die Pfeilspitze vom Schaft löst.

Darüber hinaus ist als weiterer Nachteil bekannt, dass durch die Vorbearbeitung des Schaftendes des Pfeilkörpers in eine konusartige Form das Schaftende aufgrund der Durchmessverringerung erheblich geschwächt wird, wobei es in Anbetracht der beim Auftreten auf das Ziel in Erscheinung tretenden enormen Aufprallkräfte sehr leicht zu einem Brechen und Aufplittern des Schaftendes kommen kann.

Aus der DE 40 07 810 A1 ist eine Pfeilspitze bekannt, die für die vorliegende Erfindung nicht relevant ist, da diese auf Metallhülsen aufgesetzt wird.

Weiterhin ist bei den bekannten gattungsgemäßen Sportpfeilen ein Problem bekannt, welches vor allem beim Herausziehen von solchen Pfeilen in Erscheinung tritt. In der Regel dringt die Pfeilspitze, beispielsweise bei Zielscheiben, ca. 15 bis 20 cm in das Material ein. Die gattungsgemäßen Pfeile sind derart gestaltet, dass die Pfeilspitze und der Schaft identische Durchmesser aufweisen, was zur Folge hat, dass beide Komponenten des Sportpfeils, die aus unterschiedlichen Materialien bestehen, auf diese volle Eindringlänge kraftschlüssig umfasst sind. Das Herausziehen eines solchen Pfeils ist nachfolgend ohne Einsatz von Drehbewegungen kaum zu bewerkstelligen. Infolge des vorgesehenen Rechtsgewindes führt ein Herausziehen durch versehentliches Drehen des Pfeilkörpers nach links dazu, dass sich der Pfeilspitzenaufsatz vom Schaft des Pfeilkörpers löst und im Material des Ziels stecken bleibt.

Ausgehend von den vorhergehend geschilderten Nachteilen liegt der vorliegenden Erfindung die Aufgabe zugrunde, das Befestigen einer Pfeilspitze zu vereinfachen, wobei diese jederzeit austauschbar sein und die zwischen Pfeilspitze und Pfeilkörper bestehende Verbindung eine längere Lebensdauer aufweisen soll.

Gelöst wird diese Aufgabe mit einer Pfeilspitze mit den Merkmalen des Patentanspruchs 1.

Die Erfindung geht von einer aus DE 297 11 255 U1 bekannten Pfeilspitze aus, welche einen hülsenartigen Aufnahmebereich mit einer Aufprallspitze aufweist, wobei der Aufnahmebereich einen Zentrierabschnitt besitzt, der in ein selbstschneidendes Innengewinde übergeht.

Die zur Lösung der oben genannten Aufgabe gemäß der Erfindung vorgeschlagene Pfeilspitze zeichnet sich dadurch aus, dass das Innengewinde zylindrisch ist und in einen anschließenden Ummantelungsabschnitt übergeht, der zumindest genauso lang wie das Innengewinde ist, eine Einführfase für den Schaft sowie auf seiner Außenfläche eine Rückzugsrundung aufweist, die sich in der der Aufprallspitze entgegengesetzten Richtung verjüngt, wobei der Durchmesser der Pfeilspitze größer als der Durchmesser des Schaftes ist.

Da das Innengewinde sowie der sich anschließende Ummantelungsabschnitt der Pfeilspitze im Wesentlichen zylindrisch ausgebildet sind, kann ein herkömmliches zylindrisches Schaftende eines Pfeilkörpers eingeschraubt werden. Eine entsprechende Vorbearbeitung des Schaftendes auf eine Konusform wie bei den bisher bekannten Pfeilspitzen entfällt.

Da die der Aufprallspitze gegenüberliegende Öffnung der Pfeilspitze eine Einführfase aufweist, lässt sich der Schaft ohne Kraftaufwendung in die Pfeilspitze einsetzen.

Die nach einem weiteren Merkmal der Erfindung auf der Außenfläche und am Ende des Ummantelungsabschnittes vorgesehene sich verjüngende Rückzugsrundung sowie die Dimensionierung des Pfeilspitzendurchmessers bewirken, dass beim Herausziehen des Pfeiles mit der Pfeilspitze aus dem aufgeweiteten Material der Zielscheibe kein nennenswerter Widerstand zu überwinden ist, so dass die Gefahr, dass sich die Pfeilspitze vom Pfeilkörper löst, gemindert wird.

In einer weiteren Ausgestaltung der Erfindung weist der Aufnahmebereich gem. Anspruch 3 einen konusförmigen Abschnitt auf, der sich in Richtung zur Aufprallspitze hin konusförmig verjüngt. Gemäß Anspruch 4 sind stattdessen zwei konusförmige Abschnitte vorgesehen, wobei die konusförmige Verjüngung in Richtung zur Aufprallspitze zunimmt. Ein derartiger Abschnitt erleichtert das Zentrieren des Pfeilkörpers beim Eindrehen in die Pfeilspitze. Während des Eindrehens der Pfeilspitze wird durch die während der selbsttätigen Zentrierung auftretenden Anpresskräfte das Material des Schaftendes, das in der Regel aus Holz besteht, im Bereich dieser zentrierenden konusförmigen Abschnitte zusammengepresst. Dieses gepresste Material dient darüber hinaus auch anteilsmäßig der Absorption der Aufprallkräfte, ebenso wie die konusförmigen Flächen dieser Abschnitte selbst.

Am Grund des Aufnahmebereichs, d.h. am Ende des Zentrierabschnitts, ist gemäß Anspruch 5 eine weitere ringförmige Schlag- bzw. Stoßfläche vorgesehen, die ebenfalls der Absorption der Aufprallkräfte dient.

Darüber hinaus weist gemäß Anspruch 6 der Grund des Aufnahmebereichs ein Sackloch auf, dessen Durchmesser und Tiefe unterschiedlich bestimmt werden können, um das Gewicht der Pfeilspitze zu Zwecken einer Optimierung der Flugeigenschaft auszutarieren.

Die erfindungsgemäße Pfeilspitze, die die vorhergehend geschilderten Merkmale aufweist, ermöglicht ein Verfahren zum Befestigen derselben auf einem zylindrischen Schaft eines Pfeils, der beispielsweise aus Holz hergestellt ist, indem der Schaft in das Innengewinde des Aufnahmebereichs der Pfeilspitze unter Ausbildung einer Gewindefurchung auf dem Schaft eingeschraubt und das Ende des Schaftes in dem Zentrierabschnitt unter Ausbildung einer Presspassform komprimiert wird.

Hierbei gilt für den einen Holzstab umgebenden Gewindegang gemäß der Erfindung das Gleiche wie für eine Schraube. Die Gewindesteigung und die Gewindehöhe des Innengewindes müssen so groß gewählt sein, dass so viel Holz wie möglich dazwischen aufgenommen wird.

Da für die erfindungsgemäße Verbindung kein Leim erforderlich ist, ist sie gegenüber den bekannten Verbindungen benutzerfreundlicher. Durch die exakte Zentrierung werden die Flugeigenschaften eines diese Pfeilspitze verwendenden Pfeils weniger beeinflusst. Da sich diese Verbindung nicht ohne weiteres lösen kann, sind derartige Pfeile langlebiger und verursachen weniger Kosten, da Pfeilspitzen, die sonst in der Zielscheibe stecken bleiben würden, nicht aus dieser entfernt werden müssen oder gar diese oder weitere auftreffende Pfeile schädigen können.

Die erfindungsgemäße Pfeilspitze kann aus allen möglichen Metallwerkstoffen hergestellt werden, vorzugsweise aus einfachem und daher kostengünstigem Stahl. Es sind jedoch auch Ausführungen aus Polyamid oder spritz- und härtbaren Materialien denkbar.

Im Folgenden wird die Erfindung anhand von zwei Ausführungsbeispielen unter Bezugnahme auf die beigefügten Zeichnungen näher dargestellt. Es zeigen:
- Fig. 1: eine erste Ausführungsform des Pfeilspitzenaufsatzes gemäß der Erfindung; und
- Fig. 2: eine zweite Ausführungsform gemäß der Erfindung mit einer unterschiedlichen Aufprallspitzengeometrie.

Die in den Fig. 1 und 2 gezeigten Pfeilspitzen verwirklichen die gleichen Merkmale gemäß der Erfindung, welche entsprechend mit gleichen Bezugszeichen versehen sind.

Die Fig. 1 und 2 zeigen jeweils schematisch eine Pfeilspitze 1, in die ein Schaft 2 eines Pfeils eingeschraubt ist. Die Pfeilspitze 1 weist eine entsprechend gestaltete Aufprallspitze 3 bzw. 3' auf.

Die Pfeilspitze 1 wird auf einem aus Holz bestehenden Pfeilkörper aufgesetzt, indem ein Schaftende des Pfeilkörpers in einen Aufnahmebereich 4 der Pfeilspitze 1 eingefügt bzw. eingeschraubt wird.

Der Aufnahmebereich 4 unterteilt sich in drei Abschnitte, nämlich einen Zentrierabschnitt 5, ein Innengewinde 6 und einen Ummantelungsabschnitt 7.

Der Zentrierabschnitt 5 wiederum unterteilt sich in zwei kegelstumpfartige Abschnitte 5' und 5", die jeweils eine unterschiedliche Verjüngung aufweisen derart, dass sich der Zentrierabschnitt 5 insgesamt zur Aufprallspitze 3, 3' hin verjüngt. Beim Einschrauben des Schafts 2 des Pfeils wird das Material am Schaftende, typischerweise Holz, komprimiert. Gleichzeitig erfolgt eine exakte Zentrierung während des Einfügens.

Am Grund des Aufnahmebereichs 4 bzw. des Zentrierabschnitts 5 ist ein Sackloch 8 vorgesehen. In Abhängigkeit von dessen Durchmesser bildet sich am Grund des Aufnahmebereichs 4 dann eine ringförmige Stoßfläche 9 aus, die Aufprallkräfte, die in die Pfeilspitze 1 eingeleitet werden, aufzunehmen vermag.

Das Innengewinde 6 ist in dieser Ausführungsform als ein Keilgewinde (oder sogenanntes Knochengewinde) ausgebildet, wobei die Keilflanken 10 des Innengewindes 6 in der der Flugrichtung entgegengesetzten Richtung abfallen.

Auf diese Weise bilden sich mehrere ringförmige Schlag- bzw. Stoßflächen 11 aus, die einer weiteren Absorption der Aufprallkräfte dienen.

Im Bereich der Öffnung des Aufnahmebereichs 4 ist eine Fase 12 vorgesehen, die das Einführen des Schaftendes des Pfeils 2 erleichtert.

Der Ummantelungsabschnitt 7 dient dazu, die durch den Aufprall auf das Ziel bedingten Kräfte, die im Bereich des Schaftendes, das aus Holz besteht, materialbedingt zu einem Aufsplittern führen können, aufzunehmen, indem das Schaftende über eine bestimmte Länge umschlossen ist. Hierbei ist es von Vorteil, wenn der Ummantelungsabschnitt 7 vorzugsweise länger als der Zentrierabschnitt 5 und das Innengewinde 6 zusammen ist.

Außenseitig weist der Ummantelungsabschnitt 7 der Pfeilspitze 1 der Aufprallspitze 3, 3' gegenüberliegend eine Rückzugsrundung 13 auf, die sich entgegengesetzt zur Flugrichtung verjüngt. Diese außenseitige Verjüngung dient einem leichteren Herausziehen des Pfeils 2 und der Pfeilspitze 1 aus dem Material des Zielkörpers, was zusätzlich durch die Tatsache erleichtert wird, dass die Pfeilspitze 1 einen größeren Durchmesser als der Schaft 2 des Pfeils aufweist.

Selbstverständlich sind gemäß der Erfindung auch andere Gewindearten anstelle eines Keilgewindes denkbar, die dem Erfordernis einer dauerhaft schlagfesten und zugfesten Verbindung zwischen der Pfeilspitze 1 und dem Pfeil 2 unter gleichzeitiger Ermöglichung eines erneuten zerstörungsfreien Lösens dieser Verbindung gerecht werden.

### Bezugszeichenliste

- 1: Pfeil mit Pfeilspitze
- 2: Schaft zur Aufnahme der Aufprallspitze
- 3: Aufprallspitze
- 3': Aufprallspitze
- 4: Aufnahmebereich der Aufprallspitze
- 5: Zentrierter Abschnitt
- 5': Kegelstumpfartiger Abschnitt
- 5": -"- -"-
- 6: Innengewinde
- 7: Ummantelungsabschnitt
- 8: Sackloch
- 9: Ringförmige Stoßfläche
- 10: Keilflanken des Innengewindes 6
- 11: Schlag- bzw, Stoßfläche
- 12: Phase zur Erleichterung des Einführens des Pfeils 2
- 13: Rückzugsrundung

## Patentansprüche

1. Pfeilspitze zum Befestigen auf einem zylindrischen Schaft (2) eines Holzpfeils, bestehend aus einem hülsenartigen Aufnahmebereich (4) mit einer Aufprallspitze (3, 3'), wobei der Aufnahmebereich einen Zentrierabschnitt (5) besitzt, der in ein selbstschneidendes Innengewinde (6) übergeht,
**dadurch gekennzeichnet, dass** das Innengewinde (6) zylindrisch ist und in einen anschließenden Ummantelungsabschnitt (7) übergeht, der zumindest genauso lang wie das Innengewinde (6) ist, eine Einführfase (12) für den Schaft (2) sowie auf seiner Außenfläche eine Rückzugsrundung (13) aufweist, die sich in der der Aufprallspitze (3, 3') entgegengesetzten Richtung verjüngt, wobei der Durchmesser der Pfeilspitze (1) größer als der Durchmesser des Schaftes (2) ist.

2. Pfeilspitze nach Anspruch 1,
**dadurch gekennzeichnet, dass** das Innengewinde (6) ein Keilgewinde ist, dessen Keilflanken (10) in einer der Aufprallspitze (3, 3')entgegengesetzten Richtung unter Ausbildung von ringförmigen Stoßflächen (11) abfallen.

3. Pfeilspitze nach Anspruch 2,
**dadurch gekennzeichnet, dass** der Zentrierabschnitt (5) sich in Richtung zur Aufprallspitze (3, 3') hin konusförmig verjüngt.

4. Pfeilspitze nach Anspruch 4,
**dadurch gekennzeichnet, dass** der Zentrierabschnitt (5) in zumindest zwei Bereiche (5, 5') unterteilt ist, wobei die konusförmige Verjüngung der Bereiche in Richtung zur Aufprallspitze (3, 3') zunimmt.

5. Pfeilspitze nach Anspruch 3 oder 4,
**dadurch gekennzeichnet, dass** am Grund des Aufnahmebereichs (4) der Zentrierabschnitt (5) eine Stoßfläche (9) für den Schaft (2) aufweist.

6. Pfeilspitze nach einem der vorhergehenden Ansprüche,
**dadurch gekennzeichnet, dass** am Grund des Aufnahmebereichs (4) ein Sackloch (8) vorgesehen ist, dessen Tiefe gewählt ist, um das Gewicht der Pfeilspitze (1) auszutarieren

## Claims

1. An arrow head for attachment to a cylindrical shaft (2) of a wooden arrow, consisting of a sleeve-type receiving area (4) having an impact tip (3, 3'), wherein the receiving area has centring section (5) which passes into a self-cutting internal thread (6),
**characterised in that** the internal thread (6) is cylindrical and passes into a following sheathing section (7), which is at least precisely as long as the internal thread (6), comprises an insertion chamfer (12) for the shaft (2) and also on its outer face a round withdrawal portion (13), which tapers in the direction opposite to the impact tip (3, 3'), the diameter of the arrow head (1) being greater than the diameter of the shaft (2).

2. An arrow head according to Claim 1,
**characterised in that** the internal thread (6) is a wedge-shaped thread, the wedge flanks (10) of which slope in a direction opposite to the impact tip (3, 3') with the formation of annular impact surfaces (11).

3. An arrow head according to Claim 2,
**characterised in that** the centring section (5) tapers conically towards the impact tip (3, 3').

4. An arrow head according to Claim 4,
**characterised in that** the centring section (5) is divided into at least two areas (5, 5'), with the conical tapering of areas increasing in the direction of the impact tip (3, 3').

5. An arrow head according to Claim 3 or 4,
**characterised in that** the centring section (5) comprises an impact surface (9) for the shaft (2) at the bottom of the receiving area (4).

6. An arrow head according to one of the preceding Claims,
**characterised in that** at the bottom of the receiving area (4). is provided a blind hole (8), the depth of which is chosen to counterbalance the weight of the arrow head (1).

## Revendications

1. Pointe de flèche pour la fixation sur une tige cylindrique (2) d'une flèche en bois, comprenant une zone de réception (4) en forme de douille avec une pointe d'impact (3, 3'), la zone de réception présentant un segment de centrage (5) qui passe dans un filet femelle autotaraudeur (6),
**caractérisée en ce que**
le filet femelle (6) est cylindrique et se prolonge par un segment d'enveloppe (7) suivant, qui présente au moins la même longueur que le filet femelle (6), un chanfrein d'introduction (12) pour la tige (2) ainsi qu'un arrondi de retrait (13) au niveau de sa face extérieure, qui se rétrécit dans la direction opposée à la pointe d'impact (3, 3'), le diamètre de la pointe de flèche (1) étant supérieur au diamètre de la tige (2).

2. Pointe de flèche selon la revendication 1,
**caractérisée en ce que**
le filet femelle (6) est un filet conique dont les flancs coniques (10) descendent dans une direction opposée à la pointe impact (3, 3') en formant des surfaces de choc (11) annulaires.

3. Pointe de flèche selon la revendication 2,
**caractérisée en ce que**
le segment de centrage (5) se rétrécit en forme de cône en direction de la pointe d'impact (3, 3').

4. Pointe de flèche selon la revendication 4,
**caractérisée en ce que**
le segment de centrage (5) est divisé en au moins deux zones (5, 5'), le rétrécissement conique des zones augmentant en direction de la pointe d'impact (3, 3').

5. Pointe de flèche selon la revendication 3 ou 4,
**caractérisée en ce qu'**
au fond de la zone de réception (4) le segment de centrage (5) présente une surface de choc (9) pour la tige (2).

6. Pointe de flèche selon l'une quelconque des revendications précédentes,
**caractérisée en ce que**
le fond de la zone de réception (4) comporte un trou borgne (8) dont la profondeur est choisie pour étalonner le poids de la pointe de flèche (1).
